# DEMANDE DE BREVET EUROPEEN

(11) **EP 0 916 372 A1**
(43) Date de publication de la demande: **19.05.1999**
(21) Numéro de dépôt: 98420200.2
(22) Date de dépôt: 10.11.1998
(51) Int. Cl.: A63C 11/00

(54) **Accessoire pour l'utilisation d'un engin de glisse sur neige tel qu'un surf**

(30) Priorité: 12.11.1997 FR 9714392
(71) Demandeur: Binet, Marc-Hervé, 7411 Avoriaz (FR); Laboratoire Sober, 38920 Crolles (FR)
(72) Inventeur: Binet, Marc-Hervé, 74110 Avoriaz (FR); Berrehail, Mohamed, 38240 Meylan (FR)
(74) Mandataire: Maureau, Philippe

(57) **Abrégé**

Cet accessoire est constitué par une planchette (2), dont la face inférieure forme une surface de glissement (5) et dont la face supérieure (4) est équipée de moyens de préhension (3) par une main de l'utilisateur de l'engin, ces moyens de préhension présentant une fonction d'amortissement.

L'utilisateur d'un engin de glisse tient un accessoire dans chaque main, ce qui lui permet de prendre un appui glissant sur la neige, et protège ses bras en cas de chute.

## Description

La présente invention a pour objet un accessoire pour l'utilisation sans bâtons d'un engin de glisse sur neige, tel qu'un surf.

Un surf de neige est un engin de glisse sur neige sur lequel l'utilisateur se trouve en position oblique, et n'utilise pas de bâtons, comme tel est le cas, par exemple, avec d'autres engins de glisse sur neige, tels que des skis ou des monoskis.

La pratique du surf peut être effectuée sur des pentes fortes, et permet, quelle que soit la pente, d'obtenir des angulations importantes lorsque l'utilisateur bénéficie d'une bonne expérience. Il n'est pas rare, qu'au cours de virages, l'utilisateur puisse amener les mains au contact de la neige.

Toutefois, il ne peut utiliser ce contact pour prendre appui contre la neige, dans la mesure où ses mains sont entièrement libres de tous éléments d'appui, tels que des bâtons. En outre, il a été constaté que la pratique du surf se traduit par une traumatologie importante au niveau des poignets et des bras des utilisateurs, dans la mesure où, en cas de chute, l'utilisateur d'un surf tend, compte tenu de sa position oblique sur le surf, à tomber violemment, notamment en avant, ou en arrière dans le cas de débutants.

Le but de l'invention est de fournir un accessoire pour engin de glisse sur neige, destiné à être tenu par une main de l'utilisateur de l'engin, permettant à celui-ci, d'une part, de réaliser des appuis sur la neige et, d'autre part, de préserver ses poignets et ses bras en cas de chute.

A cet effet, l'accessoire qu'elle concerne, est constitué par une planchette, dont la face inférieure forme une surface de glissement et dont la face supérieure est équipée de moyens de préhension par une main de l'utilisateur de l'engin, ces moyens de préhension présentant une fonction d'amortissement.

Chaque main de l'utilisateur est équipée d'un accessoire. Cet accessoire permet, lors d'une angulation importante, de prendre appui sur la neige, ce qui permet d'augmenter le nombre de figures effectuées lors d'un virage à l'aide d'un surf. En cas de chute, les moyens de préhension de la planchette réalisent un amortissement au niveau du poignet de l'utilisateur, limitant ainsi les risques de traumatisme du bras.

Suivant une première forme d'exécution de cet accessoire, les moyens de préhension sont constitués par une poignée inclinée par rapport à la face supérieure de la planchette, c'est-à-dire qui n'est pas perpendiculaire à celle-ci, et dont l'angle avec la face supérieure de la planchette peut varier pour fournir un amortissement élastique.

Conformément à une première possibilité dans ce cas, la planchette est réalisée en matière synthétique et obtenue par moulage en même temps que la poignée, la souplesse de la matière permettant une variation de l'inclinaison de la poignée par rapport à la planchette en fonction de la force exercée sur la poignée.

Cet accessoire peut donc être réalisé par moulage de matière synthétique en une seule pièce, l'élasticité de matière associée à un amincissement de l'épaisseur au niveau de la ligne de liaison entre le corps de la poignée et la planchette permettant d'obtenir la souplesse souhaitée.

Suivant une autre forme d'exécution dans ce cas, la poignée est réalisée en un matériau rigide, et est articulée autour d'un axe, un élément élastique, tel qu'un ressort ou un bloc de matière synthétique souple, étant interposé entre la face supérieure de la planchette et la poignée.

La planchette et la poignée peuvent être réalisées en une seule pièce, ou indépendamment, et articulées l'une sur l'autre à l'aide d'un axe rapporté, ou par encastrement dans la planchette, l'amortissement étant obtenu à l'aide d'un élément élastique, tel qu'un ressort ou un bloc de matière synthétique souple.

Suivant une autre forme d'exécution de cet accessoire, la poignée est réalisée en un matériau souple.

Il peut s'agir d'un bloc de matière synthétique dont au moins la zone de liaison avec la planchette est réalisée en un matériau souple procurant des caractéristiques d'amortissement.

Suivant une autre caractéristique, la poignée est constituée par deux pièces télescopiques à l'encontre de l'action de moyens élastiques, dont l'une est fixée sur la planchette et dont l'autre sert à la préhension par l'utilisateur.

Afin de faciliter les évolutions de l'utilisateur, la planchette comporte au moins une spatule à l'une de ses extrémités. La face inférieure de la planchette peut également présenter une nervure longitudinale favorisant son guidage sur la neige.

Avantageusement, dans le cas où la poignée est inclinée, celle-ci est montée sur la planchette à proximité du bord arrière et d'un bord latéral de celle-ci, et est inclinée de l'arrière vers l'avant et du bord de montage sur la planchette vers l'autre bord.

Afin d'éviter de perdre l'accessoire, ou de permettre la tenue de celui-ci, lors de l'utilisation de remontées mécaniques, la poignée est équipée de moyens de retenue d'une main de l'utilisateur, tels qu'une dragonne ou une coque en matière synthétique. Pour des raisons de sécurité, lorsque les moyens de retenue sont constitués par une dragonne, celle-ci peut être du type ouvrant sous l'effet d'une contrainte, pour éviter d'exercer une traction dangereuse sur le bras correspondant de l'utilisateur, lorsque la planchette est, par exemple, retenue par un obstacle.

De toute façon, l'invention sera bien comprise à l'aide de la description qui suit, en référence au dessin schématique annexé représentant, à titre d'exemple non limitatif, une forme d'exécution de cet accessoire :
Figure 1 est une vue en perspective de trois-quarts avant d'un accessoire, tenu par la main d'un utilisateur ;
Figure 2 est une vue en perspective de trois-quarts avant, de l'autre côté du même accessoire ;
Figure 3 en est une vue en coupe transversale selon la ligne III-III de figure 2.

L'accessoire représenté au dessin comprend une planchette 2 et une poignée 3, faisant saillie de la face supérieure 4 de la planchette. La planchette 2 et la poignée 3 sont obtenues par moulage d'une seule pièce de matière synthétique.

La planchette 2 présente une face inférieure 5 constituant une semelle de glissement, dont une des extrémités se termine par une spatule relevée 6. La semelle de glissement possède une nervure 7 centrale et longitudinale.

La poignée 3 est reliée à la planchette 2 le long d'une ligne de liaison 8 disposée à proximité du bord arrière 9 et d'un bord latéral 10 de la planchette. La poignée 3 est inclinée de l'arrière vers l'avant, et du bord latéral 10 vers le bord latéral 12 opposé.

La poignée 3 est profilée, et équipée à proximité de son extrémité supérieure d'une dragonne 13 à l'intérieur de laquelle l'utilisateur glisse une main 14 destinée à réaliser la préhension de l'accessoire.

L'utilisateur dispose d'un accessoire dans chaque main. Compte tenu de leur profil, les accessoires peuvent servir à un appui glissant sur la neige, ce qui augmente les possibilités d'évolution d'un utilisateur de surf. En outre, compte tenu du montage élastique de la poignée 3 sur la planchette 2, l'accessoire permet de protéger un bras de l'utilisateur en cas de chute, la poignée étant susceptible de s'incliner élastiquement par rapport à la planchette, comme montré en traits mixtes à la figure 3.

Comme il ressort de ce qui précède, l'invention fournit un accessoire permettant d'améliorer les conditions de la pratique d'un sport de glisse sur neige, d'une part, d'un point de vue sportif et, d'autre part, du point de vue de la sécurité.

Comme il va de soi, l'invention ne se limite pas à la seule forme d'exécution de cet accessoire, décrite ci-dessus à titre d'exemple, elle en embrasse au contraire toutes les variantes de réalisation. C'est ainsi notamment que la poignée pourrait être orientée non pas de l'intérieur vers l'extérieur, comme représenté au dessin, mais de l'extérieur vers l'intérieur, sans que l'on sorte pour autant du cadre de l'invention. Cet accessoire peut également être utilisé pour la pratique d'autres engins de glisse sur neige, notamment de skis paraboliques, de patinettes ou de miniskis.

## Revendications

1. Accessoire pour l'utilisation d'un engin de glisse sur neige, tel qu'un surf, caractérisé en ce qu'il est constitué par une planchette (2), dont la face inférieure forme une surface de glissement (5) et dont la face supérieure (4) est équipée de moyens de préhension (3) par une main de l'utilisateur de l'engin, ces moyens de préhension présentant une fonction d'amortissement.

2. Accessoire selon la revendication 1, caractérisé en ce que les moyens de préhension sont constitués par une poignée (3) inclinée par rapport à la face supérieure (4) de la planchette (2), c'est-à-dire qui n'est pas perpendiculaire à celle-ci, et dont l'angle avec la face supérieure (4) de la planchette peut varier pour fournir un amortissement élastique.

3. Accessoire selon la revendication 2, caractérisé en ce que la planchette (2) est réalisée en matière synthétique et obtenue par moulage en même temps que la poignée (3), la souplesse de la matière permettant une variation de l'inclinaison de la poignée (3) par rapport à la planchette (2) en fonction de la force exercée sur la poignée.

4. Accessoire selon la revendication 2, caractérisé en ce que la poignée est réalisée en un matériau rigide, et est articulée autour d'un axe, ou par encastrement dans la planchette, un élément élastique, tel qu'un ressort ou un bloc de matière synthétique souple, étant interposé entre la face supérieure de la planchette et la poignée.

5. Accessoire selon la revendication 1, caractérisé en ce que la poignée est réalisée en un matériau souple.

6. Accessoire selon la revendication 1, caractérisé en ce que la poignée est constituée par deux pièces télescopiques à l'encontre de l'action de moyens élastiques, dont l'une est fixée sur la planchette et dont l'autre sert à la préhension par l'utilisateur.

7. Accessoire selon l'une quelconque des revendications 1 à 6, caractérisé en ce que la planchette (2) comporte au moins une spatule (6) à l'une de ses extrémités.

8. Accessoire selon l'une des revendications 2 à 4 et 7, caractérisé en ce que la poignée (3) est montée sur la planchette (2) à proximité du bord arrière (9) et d'un bord latéral (10) de celle-ci, et est inclinée de l'arrière vers l'avant et du bord de montage (10) sur la planchette vers l'autre bord (12).

9. Accessoire selon l'une quelconque des revendications 1 à 8, caractérisé en ce que la poignée (3) est équipée de moyens de retenue d'une main de l'utilisateur, tels qu'une dragonne (13) ou une coque en matière synthétique.
